# FASCICULE DE BREVET EUROPEEN

(11) **EP 1 091 883 B1**
(45) Date de publication et mention de la délivrance du brevet: **24.09.2003**
(21) Numéro de dépôt: 00922733.1
(22) Date de dépôt: 25.04.2000
(51) Int. Cl.: B65D 33/25

(54) **SACHET COMPRENANT DES PROFILES DE FERMETURE ACTIONNES PAR CURSEUR ET SON PROCEDE DE FABRICATION**
BEUTEL MIT DURCH EINEN SCHIEBER BETÄTIGTEN VERSCHLUSSPROFILEN UND VERFAHREN ZU SEINER HERSTELLUNG
BAG COMPRISING SLIDE-ACTUATED CLOSING PROFILES AND ITS MANUFACTURING METHOD

(30) Priorité: 27.04.1999 FR 9905303
(43) Date de publication de la demande: 18.04.2001
(73) Titulaire: Flexico-France, 60119 Hénonville (FR)
(72) Inventeur: BOIS, Henri, Georges, F-92200 Neuilly-sur-Seine (FR)
(74) Mandataire: Ahner, Francis
(86) Numéro de dépôt international: FR0001082
(87) Numéro de publication internationale: WO00064765

(56) Documents cités:
- EP-A- 0 051 010
- EP-A- 0 102 301
- EP-A- 0 479 661
- EP-A- 0 528 721
- WO-A-97/06062
- WO-A-98/45180
- US-A- 5 672 009
- US-A- 5 713 669

## Description

La présente invention concerne le domaine des sachets comprenant des profilés de fermeture complémentaires actionnés respectivement à l'ouverture et à la fermeture par un curseur.

De tels sachets sont décrits par exemple dans les documents EP-A-0051010, EP-A-0102301 et EP-A-0479661.

Ces sachets actionnés à l'ouverture et à la fermeture par un curseur ont déjà rendu de grands services.

Les documents WO-A-9 706 062 et US-A-5 672 009 décrivent diverses modalités de fabrication de sachets à profilés de fermeture complémentaires, sans curseur, selon le préambule de la revendication 1.

Les curseurs facilitent en effet l'ouverture et la fermeture des sachets. La présence d'un curseur est en particulier fort appréciée par les personnes âgées ou mal voyantes.

Cependant, malgré leurs atouts, les sachets à curseur ne connaissent pas aujourd'hui le développement attendu.

La présente invention a pour but de perfectionner ce domaine.

Ce but est atteint dans, le cadre de la présente invention grâce à un sachet tel que défini en revendication 1 annexée.

Comme on le comprendra à la lecture de la description qui va suivre, la présente invention permet ainsi, grâce à des moyens simples, d'interdire l'accès au curseur tant que le voile de couverture est en place.

On évite ainsi toute manipulation, qu'elle soit fortuite, innocente, voire mal veillante, notamment sur un rayonnage de grands magasins.

D'autres caractéristiques, buts et avantages de la présente invention apparaîtront à la lecture de la description détaillée qui va suivre et en regard des dessins annexés, donnés à titre d'exemple non limitatif et sur lesquels :
- la figure 1 représente une vue en coupe d'un sachet présentant quelques-unes des caractéristiques de la présente invention, au cours d'une étape de fixation partielle des profilés de fermeture sur les parois du sachet
- la figure 2 représente une vue en coupe du même sachet, après ouverture de celui-ci et
- la figure 3 représente une vue similaire à la figure 1 d'un sachet conforme à la présente invention.

On distingue sur la figure 1 un sachet 10 composé de deux parois parallèles 12, 14 définissant une embouchure 16 de sachet.

Dans sa structure générale, un tel sachet peut être formé selon de nombreuses dispositions connues de l'homme de l'art.

Ainsi, par exemple, les deux parois 12, 14 du sachet peuvent être formées à partir d'une feuille commune repliée sur elle-même sous forme de deux volets globalement parallèles correspondant auxdites parois 12, 14 et fixées entre eux, au niveau de leur périphérie, sur trois côtés, par exemple par collage ou soudure thermique.

Dans ce cas, l'embouchure 16, qui correspond de préférence à une zone de liaison par collage ou soudure thermique entre les deux parois 12, 14 peut être parallèle et opposée à la ligne de pliage de la feuille, ou perpendiculaire à cette ligne de pliage (auquel cas le fond 19 du sachet est également formé par collage ou soudure des deux volets 12, 14 comme illustré de manière non limitative sur la figure 1).

En variante, les deux parois 12, 14, peuvent être formées de deux feuilles initialement séparées, globalement parallèles entre elles et fixées sur leur périphérie, sur quatre côtés, par exemple par collage ou soudure thermique comme indiqué précédemment.

Les sachets conformes à la présente invention sont équipés de profilés de fermeture complémentaires 20, 30 actionnés par un curseur 40.

Ces moyens peuvent faire l'objet de nombreux modes de réalisation connus en eux-mêmes.

Ainsi par exemple, les profilés de fermeture complémentaires 20, 30 peuvent être formés de structures complémentaires de type mâle/femelle respectivement, ou encore de structures en crochets complémentaires.

L'homme de l'art connaît de nombreuses géométries de profilés de fermeture complémentaires décrites dans la littérature et/ou commercialisées de nos jours. Pour ces raisons, la géométrie des profilés de fermeture 20, 30 ne sera pas décrite plus en détail par la suite.

Il en est de même pour le curseur 40.

Celui-ci peut faire l'objet de nombreux modes de réalisation.

Le curseur 40 peut être en particulier conforme aux dispositions décrites dans le document EP-A-0479661.

Pour cette raison, le curseur 40 ne sera pas décrit dans le détail par la suite.

On notera cependant que, de préférence, le curseur 40, réalisé en matière plastique, comporte deux ailes latérales reliées entre elles au niveau d'une embase et qui définissent avec une semelle centrale allongée, deux couloirs de passage convergents pour les profilés de fermeture complémentaire emboîtables 20, 30. Ainsi, lorsque le sens de déplacement relatif du curseur 40 par rapport aux profilés de fermeture 20, 30 tend à déplacer le curseur 40 en forçant les profilés de fermeture 20, 30 en prise, le sachet est fermé. Lorsque le curseur 40 est déplacé dans le sens inverse, le sachet est ouvert.

Le ou les films composant les parois 12, 14 du sachet peut faire l'objet de nombreux modes de réalisation. Il s'agit de préférence d'un film plastique, très préférentiellement de polyoléfine, très avantageusement de polyéthylène basse ou haute densité voire de polypropylène. Cependant, l'invention n'est pas limitée à ces matériaux particuliers.

L'invention s'applique également à des sachets réalisés à base de matériau composite, tel que feuille à base de papier plastifiée ou métallisée, etc ...

Les profilés complémentaires 20, 30 sont portés par des voiles support respectifs 22, 32 fixés sur les parois du sachet comme on va le décrire par la suite.

Selon le mode de réalisation illustré sur la figure 1 annexée, l'un premier 22 de ces voiles support est fixé sur la surface interne 13 d'une paroi 12 à distance de la soudure 17 définissant l'embouchure 16. Sur la figure 1, la zone de liaison entre le voile support 22 et la paroi 12 est illustrée sous la référence générale 24. Cette zone de liaison peut être définie par collage ou soudure thermique entre la surface interne 13 de la paroi 12 et le voile support 22. Le cas échéant, comme cela est connu de l'homme de l'art, cette zone de liaison 24 peut être définie par exemple par soudure thermique de nervures venues d'extrusion sur le voile support 22 et/ou sur la paroi 12.

Le second voile support 32, selon le mode de réalisation illustré sur la figure 1, est pris en sandwich entre les deux parois 12, 14 au niveau de l'embouchure 16, et fixé sur celles-ci au niveau de la soudure 17.

Plus précisément, il est ainsi défini une liaison 17a entre une première face du voile support 32 et la paroi 12 , et une seconde liaison 17b entre la seconde face du voile support 32 et la seconde paroi 14.

On observera, et il s'agit là d'un avantage important de l'invention, que la liaison ainsi définie entre le voile support 32 et les parois 12, 14, peut être réalisée à l'aide de mâchoires de soudure thermique classiques généralement utilisées pour assurer la fermeture d'un sachet, au niveau de l'embouchure de celui-ci, par liaison directe entre les parois 12, 14 du sachet selon la technique classique. De telles mâchoires de soudure thermique sont référencées 100, 110 sur la figure 1.

L'homme de l'art comprendra aisément que la portion de la paroi 12 située entre les liaisons 24 et 17a recouvre ainsi à l'origine le curseur 40 pour interdire un accès direct à celui-ci.

Cependant, une fois cette portion de la paroi 12 rompue, l'utilisateur peut accéder librement et de manière classique en elle-même au curseur 40 pour respectivement ouvrir ou fermer le sachet par séparation ou imbrication des profilés 20, 30.

A cette fin, la portion précitée de la paroi 12 peut être munie d'une ligne de faiblesse 11 s'étendant parallèlement aux liaisons 24, 17a, pour faciliter l'ouverture de cette portion de paroi.

Par ailleurs, comme on l'a schématisé sur la figure 1, de préférence, la longueur L1 de la portion précitée de paroi 12 située entre les zones de liaison précitées 24 et 17a, c'est-à-dire la distance L1 séparant ces zones de liaison 24 et 17a, à l'état tendu de la portion de paroi 12 située entre celles-ci, est inférieure à la somme des longueurs correspondantes L2 et L3 des voiles support 22, 32 situées entre les zones de liaison 24 et 17a. L'homme de l'art comprendra que le respect de cette condition géométrique permet de faciliter l'accès au curseur 40 et aux profilés 20, 30 au niveau de l'ouverture 11 pratiquée dans la portion de paroi 12 située entre les zones de liaison 24 et 17a, après rupture de cette portion de paroi.

Cet accès est schématisé sur la figure 2.

De préférence, les sachets illustrés sur la figure 1 sont réalisés sur des machines de type FFS (Form, Fill and Seal), c'est-à-dire des machines conçues pour réaliser automatiquement des opérations de formation, remplissage et fermeture de sachets. La structure générale de ces machines connue en soi ne sera pas décrite dans le détail par la suite.

On rappelle cependant que ces machines dites FFS comprennent généralement un col de formage qui reçoit en entrée le film à l'état plan en provenance d'un dérouleur et fournit en sortie le film conformé en tube, une goulotte de remplissage qui débouche dans ce col de formage et par conséquent dans ledit tube, des moyens pour acheminer des profilés de fermeture et pour fixer ceux-ci sur le film, des moyens de soudure longitudinale pour fermer le tube longitudinalement et des moyens aptes à générer séquentiellement une première soudure transversale avant qu'un produit ne soit introduit dans le tube par la goulotte de remplissage, puis une seconde soudure transversale quand le produit a été introduit dans le tube, pour fermer un emballage autour de ce dernier.

Dans ce contexte de machine FFS, selon la présente invention, les voiles support 22, 32 portant les profilés de fermeture 20, 30 et le curseur 40 sont de préférence acheminés sur le film transversalement à la direction de déplacement de celui-ci et ce en amont du col de formage. Plus précisément, selon cette réalisation, le voile support 22 est fixé sur le film 12 au niveau de la zone de liaison 24, à l'aide de moyens appropriés, notamment de mâchoires à soudure thermique, en amont du col de formage, tandis que le second voile support 32 est fixé sur les parois 12, 14, au niveau de la zone de liaison 17, à l'aide des mâchoires de soudure 100, 110 établissant la soudure transversale dite "seconde" précédemment.

Cependant, l'invention n'est pas limitée à la disposition des voiles support 22, 32 transversalement à la direction d'avance du film. En effet, l'invention peut également trouver application avec un acheminement des voiles support 22, 32 et de leur profilé de fermeture 20, 30 et curseur 40 associé, longitudinalement, c'est-à-dire parallèlement à la direction d'avance du film précité. Dans ce cas, les voiles support 22, 32 sont fixés sur les parois 12, 14 non plus à l'aide de mâchoires de soudure transversales, mais à l'aide de mâchoires longitudinales, c'est-à-dire de mâchoires situées parallèlement à la direction du col de formage, par exemple les mâchoires classiques en soi utilisées pour fermer longitudinalement le tube obtenu à la sortie du col de formage.

On observera que dans le cas d'un dépôt longitudinal des voiles support 22, 32 les deux zones de liaison 17, 24 peuvent être réalisées simultanément et non point successivement comme on l'a décrit précédemment pour un dépôt transversal respectivement en amont et en aval du col de formage.

On a illustré sur la figure 3, un sachet selon l'invention, selon laquelle l'un des voiles support (ici celui référencé 32 situé du côté de l'embouchure 16) est formé de deux tronçons 32a, 32b, l'un 32a situé côté embouchure 16 et fixé sur les parois 12, 14 au niveau des zones 17a, 17b comme décrit précédemment, et l'autre 32b situé côté profilé 30, les deux tronçons 32a, 32b formant un dièdre à concavité dirigé vers l'extérieur, soit vers la paroi 12. Dans ce cas, les deux tronçons 32a, 32b, peuvent être formés d'éléments initialement séparés reliés entre eux par collage ou par soudure thermique au niveau du sommet 33 du dièdre précité ou encore être formé d'un élément unique replié sur lui-même à angle vif au niveau de ce sommet 33.

L'homme de l'art appréciera par ailleurs que l'utilisation d'une portion de paroi recouvrant le curseur à l'origine permet de résoudre de façon simple les problèmes d'étanchéité généralement rencontrés sur les sachets équipés de profilés de fermeture actionnés par curseur. Bien entendu, pour assurer cependant une étanchéité suffisante des sachets après rupture de la paroi 12, y compris après manipulation du curseur 40 et donc ouverture du sachet, les voiles support 22, 32 et/ou profilés de fermeture 20, 30 et/ou curseur peuvent être pourvus de nombreuses dispositions visant à assurer l'étanchéité, notamment celles définies par la Demanderesse dans ses demandes de brevet FR 98 16236, FR 98 13732, FR 98 13734, FR 98 05681.

Bien entendu pour assurer l'étanchéité du sachet, il est nécessaire que les zones d'extrémité des voiles support 22, 32 s'étendant transversalement aux zones de liaison 24, 17, soient également prises en sandwich entre les bords latéraux des parois 12, 34 et fixées sur celles-ci.

Bien entendu la présente invention n'est pas limitée aux modes de réalisation particuliers qui viennent d'être décrits, mais s'étend à toutes variantes conformes aux revendications annexées.

## Revendications

1. Sachet (10) comprenant des profilés de fermeture complémentaires (20, 30) et une portion de paroi du sachet formant un voile (12) susceptible de rupture conçu pour recouvrir les profilés de fermeture complémentaires (20, 30) avant utilisation du sachet, les profilés de fermeture (20, 30) étant portés par des voiles support respectifs, **caractérisé en ce que** lesdits voiles support respectifs (22, 32) sont fixés l'un sur la surface interne d'une paroi (12) du sachet à distance de l'embouchure (16) et le second sur l'une au moins des parois (12, 14) du sachet au niveau de l'embouchure de celui-ci, que les profilés (20, 30) sont actionnés respectivement à l'ouverture et à la fermeture par un curseur (40), que le voile (12) susceptible de rupture recouvre initialement le curseur (40) et que le second voile support (32) est formé de deux tronçons (32a, 32b), respectivement côté embouchure et côté profilé (30), constituant un dièdre à concavité dirigée vers l'extérieur du sachet, soit vers le voile susceptible de rupture recouvrant initialement le curseur (40).

2. Sachet selon la revendication 1, **caractérisé par le fait que** le second voile support (32) est pris en sandwich au niveau de l'ouverture (16) entre les deux parois (12, 14) du sachet et fixé sur chacune de celles-ci à ce niveau.

3. Sachet selon l'une des revendications 1 ou 2, **caractérisé par le fait que** la longueur (L1) du voile de couverture (12) susceptible de rupture recouvrant le curseur (40), considérée entre les deux zones de liaison (24, 17) des voiles (22, 32) portant les profilés de fermeture (20, 30), est inférieure à la somme des longueurs (L2+L3) desdits voiles support (22, 32) situées entre ces zones de liaison (24, 17).

4. Sachet selon l'une des revendications 1 à 3, **caractérisé par le fait que** le voile susceptible de rupture (12) recouvrant le curseur (40) est muni d'une ligne de faiblesse (11).

5. Sachet selon l'une des revendications 1 à 4, **caractérisé par le fait qu'**il est réalisé sur une machine de type FFS.

6. Sachet selon la revendication 5, **caractérisé par le fait que** les profilés de fermeture (20, 30) sont acheminés transversalement à la direction de déplacement du film composant le sachet.

7. Sachet selon la revendication 5, **caractérisé par le fait que** les profilés de fermeture (20, 30) sont acheminés longitudinalement, soit parallèlement au col de formage de la machine FFS et à la direction de déplacement du film composant le sachet.

8. Sachet selon l'une des revendications 1 à 7, **caractérisé par le fait que** le voile (12) qui recouvre initialement le curseur (40), est formé d'une portion de l'une des parois (12) du sachet (10), tandis que les profilés de fermeture (20, 30) sont placés sur des voiles support (22, 32) rapportés sur les parois du sachet.

9. Procédé de fabrication d'un sachet (10) comprenant des profilés de fermeture complémentaires (20, 30) portés par des voiles de support respectifs (22, 32) et une portion de paroi de sachet formant un voile (12) susceptible de rupture conçu pour recouvrir les profilés de fermeture complémentaires (20, 30) avant utilisation du sachet, **caractérisé par le fait que** les profilés de fermeture complémentaires (20, 30) sont actionnés respectivement à l'ouverture et à la fermeture par un curseur (40) lequel est recouvert initialement par le voile (12) susceptible de rupture, qu'il est mis en oeuvre sur une machine FFS, que les profilés de fermeture (20, 30) sont acheminés transversalement à la direction de déplacement du film composant le sachet et que les liaisons des deux voiles support (22, 32) des profiliés de fermeture (20, 30) liaisons des deux voiles support (22, 32) des profilés de fermeture (20,30) sur le film (12, 14) composant le sachet (10), sont réalisées respectivement l'une en amont du col de formage de la machine FFS, l'autre en aval de ce col de formage au niveau de la soudure (17) définissant l'embouchure (16) du sachet (10).

## Patentansprüche

1. Beutel (10) mit komplementären Verschlussprofilen (20, 30) und einem Wandabschnitt des Beutels, der einen spreizbaren Flügel (12) bildet, der zum Abdecken der komplementären Verschlussprofile (20, 30) vor Benutzung des Beutels gedacht ist, wobei die Verschlussprofile (20, 30) von den jeweiligen Flügelbasen getragen werden, **dadurch gekennzeichnet, dass** von den jeweiligen Flügelbasen (22, 32) eine auf der Innenseite einer Wand (12) des Beutels mit Abstand von der Öffnung (16) und die zweite auf wenigstens einer der Wände (12, 14) des Beutels in Höhe der Öffnung derselben befestigt ist, so dass die Profile (20, 30) beim Öffnen und Schließen jeweils durch einen Schieber (40) betätigt werden, dass der spreizbare Flügel (12) zunächst den Schieber (40) bedeckt und dass die zweite Flügelbasis (32) aus zwei Teilabschnitten (32a, 32b) gebildet wird, die sich jeweils auf der Seite der Öffnung und auf der Seite des Profils (30) befinden, so dass ein Zweieck gebildet wird, dessen konkave Krümmung sich gegenüber dem Beutel nach außen und somit zu dem spreizbaren Flügel hin erstreckt, der ursprünglich den Schieber (40) bedeckt.

2. Beutel nach Anspruch 1, **dadurch gekennzeichnet, dass** die zweite Flügelbasis (32) in Höhe der Öffnung (16) zwischen den beiden Wänden (12, 14) des Beutels eingeklemmt wird und auf jeder derselben in dieser Höhe befestigt wird.

3. Beutel nach einem der Ansprüche 1 oder 2, **dadurch gekennzeichnet, dass** die Länge (L1) des spreizbaren Abdeckflügels (12), der den Schieber (40) bedeckt, zwischen den beiden Verbindungszonen (24, 17) der Flügel (22, 32) mit den Verschlussprofilen (20, 30) kleiner als die Summe der Längen (L2 + L3) der Flügelbasen (22, 32) zwischen den Verbindungszonen (24, 17) ist.

4. Beutel nach einem der Ansprüche 1 bis 3, **dadurch gekennzeichnet, dass** der spreizbare Flügel (12), der den Schieber (40) bedeckt, eine Bruchlinie (11) aufweist.

5. Beutel nach einem der Ansprüche 1 bis 4, **dadurch gekennzeichnet, dass** er mit einer FFS-Maschine hergestellt wird.

6. Beutel nach Anspruch 5, **dadurch gekennzeichnet, dass** die Verschlussprofile (20, 30) transversal zur Richtung der Verschiebung der Folie für den Beutel verlaufen.

7. Beutel nach Anspruch 5, **dadurch gekennzeichnet, dass** die Verschlussprofile (20, 30) longitudinal verlaufen, insbesondere parallel zum Herstellungskragen der FFS-Maschine und zu der Verschiebungsrichtung der Folie für den Beutel.

8. Beutel nach einem der Ansprüche 1 bis 7, **dadurch gekennzeichnet, dass** der Flügel (12), der zunächst den Schieber. (40) abdeckt, aus einem Abschnitt einer der Wände (12) des Beutels (10) hergestellt wird, während die Verschlussprofile (20, 30) auf den Flügelbasen (22, 32) auf den Wänden des Beutels aufgesetzt sind.

9. Verfahren zum Herstellen eines Beutels (10) mit komplementären Verschlussprofilen (20, 30), die durch die jeweiligen Flügelbasen (22, 32) getragen werden, und einem Wandabschnitt des Beutels, der einen spreizbaren Flügel (12) bildet, der zum Bedecken der komplementären Verschlussprofile (20, 30) vor Benutzung des Beutels gedacht ist, **dadurch gekennzeichnet, dass** die komplementären Verschlussprofile (20, 30) jeweils beim Öffnen und beim Verschließen durch einen Schieber (40) betätigt werden, der zunächst durch den spreizbaren Flügel (12) bedeckt wird, dass er durch eine FFS-Maschine hergestellt wird, wobei die Verschlussprofile (20, 30) transversal zur Richtung der Verschiebung der Folie für den Beutel verlaufen und die Verbindungen der beiden Flügelbasen (22, 32) der Verschlussprofile (20, 30) auf der Folie (12, 14) für den Beutel (10) jeweils einmal oberhalb des Herstellungskragens der FFS-Maschine und einmal unterhalb dieses Herstellungskragens in Höhe der Verschweißung (17) erzeugt werden, die die Öffnung (16) des Beutels (10) definiert.

## Claims

1. A bag (10) including complementary closure strips (20, 30) and a portion of the bag wall that forms a web (12) that is suitable for being broken and that is designed to cover the complementary closure strips (20, 30) before the bag is used, the closure strips (20, 30) being carried by respective support webs, the bag being **characterized in that** one of said respective support webs (22, 32) is fixed to the inside surface of a wall (12) of the bag at a distance from the mouth (16) thereof, and the second one is fixed to at least one of the walls (12, 14) of the bag at the mouth, **in that** the strips (20, 30) are actuated both for opening and for closing by a slide (40), **in that** the web (12) that is suitable for being broken initially covers the slide (40), and **in that** the second support web (32) is made up of two segments (32a, 32b) one segment adjacent to the mouth and the other adjacent to the strip (30), the segments constituting a dihedral whose concave side is directed towards the outside of the bag, i.e. towards the web that can be broken and that initially covers the slide (40).

2. A bag according to claim 1, **characterized by** the fact that the second support web (32) is sandwiched at the mouth (16) between the two walls (12, 14) of the bag and is fixed to each of them at the mouth.

3. A bag according to claim 1 or claim 2, **characterized by** the fact that the length (L1) of the covering web (12) that can be broken and that covers the slide (40), as measured between the two connection zones (24, 17) for the webs (22, 32) carrying the closure strip (20, 30), is less than the sum of the lengths (L2+L3) of said support webs (22, 32) situated between said connection zones (24, 17).

4. A bag according to any one of claims 1 to 3, **characterized by** the fact that the breakable web (12) covering the slide (40) is provided with a line of weakness (11).

5. A bag according to any one of claims 1 to 4, **characterized by** the fact that it is made on an FFS type machine.

6. A bag according to claim 5, **characterized by** the fact that the closure strips (20, 30) are supplied transversely to the travel direction of the film constituting the bag.

7. A bag according to claim 5, **characterized by** the fact that the closure strips (20, 30) are fed longitudinally, i.e. parallel to the forming neck of the FFS machine and in the travel direction of the film constituting the bag.

8. A bag according to any one of claims 1 to 7, **characterized by** the fact that the web (12) that initially covers the slide (40) is constituted by a portion of one of the walls (12) of the bag (10), while the closure strips (20, 30) are placed on support webs (22, 32) that are fitted to the walls of the bag.

9. A method of manufacturing a bag (10) including complementary closure strips (20, 30) carried by respective support webs (22, 32), and a portion of the bag wall that forms a web (12) that is suitable for being broken and that is designed to cover the complementary closure strips (20, 30) before the bag is used, the bag being **characterized by** the facts that the complementary closure strips (20, 30) are actuated both for opening and for closing by a slide (40) which is initially covered by the web (12) that is suitable for being broken, that it is implemented on an FFS machine, that the closure strips (20, 30) are brought transversely to the travel direction of the film constituting the bag, and that the connections between the two support webs (22, 32) for the closure strips (20, 30) and the film (12, 14) constituting the bag (10) are made respectively one upstream from the forming neck of the FFS machine, and the other downstream from said forming neck at the line of heat-sealing (17) defining the mouth (16) of the bag (10).
